# EUROPÄISCHE PATENTSCHRIFT

(11) **EP 1 403 893 B1**
(45) Veröffentlichungstag und Bekanntmachung des Hinweises auf die Patenterteilung: **09.03.2005**
(21) Anmeldenummer: 02021627.1
(22) Anmeldetag: 27.09.2002
(51) Int. Cl.: H01H 85/30

(54) **Sicherungseinsatz, insbesondere für Niederspannungs-Hochleistungs-Sicherungen**
Cartridge fuse particularly for low-voltage high-power fuses
Cartouche à fusible en particulier pour fusibles de haute puissance basse tension

(43) Veröffentlichungstag der Anmeldung: 31.03.2004
(73) Patentinhaber: Jean Müller GmbH Elektrotechnische Fabrik, 65343 Eltville (DE); ETI Elektroelement d.d., 1411 Izlake (SI)
(72) Erfinder:
(74) Vertreter: Quermann, Helmut, Dipl.-Ing.

(56) Entgegenhaltungen:
- WO-A-98/07172
- WO-A-99/40599
- DE-A- 10 005 145
- DE-A- 19 831 057
- DE-A- 19 836 815
- DE-U- 9 006 337
- DE-U- 29 807 928
- DE-U- 29 814 737
- FR-A- 1 183 227

## Beschreibung

Die Erfindung betrifft einen Sicherungseinsatz, insbesondere für Niederspannungs-Hochleistungs-Sicherungen (NH-Sicherungen), mit einem in einem Gehäuse angeordneten Arbeitsschmelzleiter und mit einer Anzeigeeinrichtung, die ein Anzeigeelement an der Stirnseite und an der Mantelfläche des Sicherungseinsatzes aufweist, wobei das Anzeigeelement von einem im Gehäuse angeordneten, elektrisch parallel zum Arbeitsschmelzleiter befindlichen Anzeigeschmelzleiter in vorgespannter Lage fixiert ist, der an dem Stirnabschnitt des Anzeigeelementes angreift, sowie der Stirnabschnitt des Anzeigeelementes lose an einer das Gehäuse verschließenden Deckplatte anliegt.

Ein derartiger Sicherungseinsatz ist aus der DE-PS 1 034 751 bekannt. Dort besteht das Anzeigeelement aus einem Schieber, der in Längsrichtung verschiebbar in oder an der Wandung des als Isolierkörper ausgebildeten Gehäuses geführt ist. Der Schieber steht unter Federdruck und ragt zur Anzeige mit einer am Ende des Schiebers angebrachten Marke über die Deckplatte des Sicherungseinsatzes hinaus, während die Anzeige an der Mantelfläche durch Sichtbarwerden einer am anderen Ende des Schiebers angebrachten Marke in einer Durchbrechung des Gehäuses erfolgt. Das über die Deckplatte hinausragende Ende weist eine Abbiegung auf, an der der Anzeigeschmelzleiter angreift. Eine Schraubenfeder zum Beaufschlagen des Schiebers ist in die stirnseitige Ausnehmung des Gehäuses eingesetzt. - Diese Gestaltung mit in die Ausnehmung integrierter Feder ist unter baulichen und Montageaspekten recht aufwendig. Das Anzeigeelement kann zwar beim Auslösen der Sicherung ausreichend verschoben werden, die die Verschiebung des Anzeigeelementes bewirkende Feder ist aber innerhalb des Gehäuses angeordnet. Außerdem verändert im Fall des Auslösens der Sicherung der über die Deckplatte hinausstehende Stirnabschnitt des Anzeigeelementes seine Form nicht. Dies ist für das Erkennen des ausgelösten Zustandes der Sicherung nachteilig.

In der DE 197 44 535 A1 ist ein Sicherungseinsatz mit Stirn- und Mittenmelder beschrieben, bei dem der aus dem Sicherungseinsatz herausragende Stirnabschnitt des Anzeigeelementes als Federblech ausgebildet ist, das zwei Schenkelabschnitte aufweist. Der eine Schenkelabschnitt setzt sich in den Mantelabschnitt des Anzeigeelementes fort, das die stirnseitige Ausnehmung des Gehäuses durchsetzt, während der andere Schenkel des Stirnabschnittes des Anzeigeelementes zwischen der Deckplatte und dem Gehäuse eingeklemmt ist.

Beim Auslösen der Sicherung entspannt sich die Feder, so dass sich die beiden Schenkel des Stirnabschnittes des Anzeigeelementes aufspreizen und demzufolge mit dem Mantelabschnitt des Anzeigeelementes quasi ein Dreieck bilden. Die dem Betrachter zugewandte Fläche des Stirnabschnittes des Anzeigeelementes ist schräg zur Deckplatte positioniert.

Aus der WO 99/40599 ist ein Sicherungseinsatz mit Stirn- und Mittenmelder bekannt, bei der der Stirnabschnitt des Anzeigeelementes als Feder ausgebildet ist, die Z-Form aufweist. Der der Deckplatte zugewandte parallele Schenkel der Feder weist eine Öffnung auf, die mit einer Befüllöffnung für Löschsand in der Deckplatte fluchtet. Ein in die Löcher gesteckter Stopfen verbindet diesen Schenkel der Feder mit der Deckplatte, womit das Anzeigeelement festgelegt ist.

Aus der WO 98/07172 ist ein Sicherungseinsatz mit Stirn- und Mittenmelder bekannt, bei dem der Mantelabschnitt des Anzeigeelementes außerhalb des Gehäuses zwischen diesem und einer Abdeckung des Gehäuses geführt ist. Der einfach abgewinkelte Stirnabschnitt des Anzeigeelementes liegt an der Deckplatte an. Die elektrische Verbindung in Parallelschaltung des Anzeigeschmelzleiters zum Arbeitsschmelzleiter erfolgt über den Messerkontakt der Sicherung durch Aufreiten des Anzeigeelementes auf dem Messerkontakt. Sofem das Federelement aus einem nicht ausreichend elektrisch leitenden Material besteht, ist vorgesehen, eine elektrisch leitende Schicht im Bereich zwischen der Anbringung des Anzeigeschmelzleiters und dem Messerkontakt vorzusehen. Ist die Deckplatte aus Isoliermaterial gefertigt, wird es aus Gründen des Berührschutzes als vorteilhaft angesehen, das Federelement elektrisch isolierend zu beschichten. Wird bei einem solchen Sicherungseinsatz Strom über den dem Stirnmelder zugewandten Messerkontakt eingeleitet, führt dies dazu, dass bei ausgelöster Sicherung das Federelement nicht freigeschaltet ist, somit weiterhin unter Spannung steht.

Unter dem Aspekt des Berührschutzes ist es aus der DE 90 06 337 U1 bekannt, nicht nur die stirnseitigen Deckplatten eines Sicherungseinsatzes aus Isoliermaterial zu fertigen, sondern auch die stirnseitige Anzeigefeder mit einer Isolierstoffhaube zu überziehen.

Aufgabe der vorliegenden Erfindung ist es, einen Sicherungseinsatz der genannten Art so weiter zu bilden, dass beim Auslösen der Sicherung der ausgelöste Zustand durch einen großen Verschiebeweg des Anzeigeelementes eindeutig erkannt werden kann. Das Anzeigeelement soll zudem einfach gebildet und einfach montierbar sein, sowie verliersicher im Gehäuse des Sicherungseinsatzes gehalten sein.

Gelöst wird die Aufgabe bei einem Sicherungseinsatz der eingangs genannten Art dadurch, dass der Stirnabschnitt lose an einer das Gehäuse verschließenden Deckplatte anliegt und eine Einrichtung zum Begrenzen der Verschiebung des Anzeigeelementes beim Auslösen der Sicherung vorgesehen ist.

Bei dem erfindungsgemäßen Sicherungseinsatz ist das Anzeigeelement somit lose positioniert, demnach nicht am Gehäuse oder das Gehäuse verschließenden Deckplatte befestigt. Die Montage des Anzeigeelementes kann somit durch einfaches Stecken erfolgen. Die Z-Form der Feder gewährleistet einen sehr großen parallelen Verschiebeweg der parallelen Schenkel der Feder und damit einen geradlinigen Verschiebeweg des Mantelabschnittes des Anzeigeelementes. Die große Verlagerung des Anzeigeelementes beim Auslösen der Sicherung stellt sicher, dass der nicht ausgelöste bzw. ausgelöste Zustand der Sicherung sowohl im Bereich des Stirnmelders als auch des im Bereich der Mantelfläche befindlichen Mittenmelders sicher erkannt werden kann. Damit das Anzeigeelement, bei Auslösung der Sicherung und damit Durchtrennen des Anzeigeschmelzteiters, verliersicher gehalten ist, ist die Ausfahrbewegung des Anzeigeelementes durch einen an diesem befestigten Vorsprung begrenzt, der bei einem definierten Ausfahrweg einen Rücksprung der Ausnehmung im Gehäusemantel berührt.

Das Anzeigeelement ist sowohl unter Herstellungs- als auch unter Montagegesichtspunkten optimiert, wenn es einstückig ausgebildet ist. Insbesondere ist es als gebogene bzw. geknickte Blattfeder aus Metall ausgebildet. Um Positionen des Anzeigeelementes besonders gut erkennen zu können, sollten insbesondere der äußere parallele Schenkel des Stirnabschnittes und das Ende des Mantelabschnittes des Anzeigeelementes farbig gestaltet sein. Für den Fall, dass das Gehäuse mit einer stirnseitigen Ausnehmung versehen ist, den der Mantelabschnitt des Anzeigeelementes durchsetzt, wobei das Gehäuse im Bereich der stirnseitigen Ausnehmung eine Durchbrechung nach außen aufweist, kann so, bei Verschiebung des Mantelabschnittes des Anzeigeelementes entsprechend dem mit der Durchbrechung fluchtenden Bereich des Anzeigeelementes, aufgrund der Farbangabe der Schaltzustand der Sicherung erkannt werden.

Die Wegbegrenzung des Anzeigeelementes beim Auslösen der Sicherung kann auf unterschiedliche Art und Weise bewerkstelligt werden. Besonders einfach erfolgt die Wegbegrenzung, wenn der Mantelabschnitt mit einem seitlichen Vorsprung versehen ist, der in Wirkverbindung mit der Deckplatte oder einer zwischen der Deckplatte und dem Gehäuse angeordneten Dichtplatte bringbar ist. Der seitliche Vorsprung kann einfach erzeugt werden, indem beim Herstellen des Anzeigeelementes ein kleiner seitlicher Steg aus dem Mantelabschnitt in Art eines Widerhakens herausgebogen wird. Es ist aber auch eine Ausformung des Mantelabschnitts denkbar, die diese Funktion gewährleistet.

Der Anzeigeschmelzleiter ist vorzugsweise mit dem äußeren parallelen Schenkel der Z-förmigen Feder verbunden. Dies kann auf einfache Art und Weise dadurch geschehen, dass der äußere Schenkel mit dem Drahtende in Klemm-Schneid-Technik verbunden ist.

Gemäß einer besonderen Ausführungsform ist vorgesehen, dass bei dem Sicherungseinsatz die Deckplatte nichtleitend ist. In diesem Fall ist insbesondere vorgesehen, dass die elektrische Kontaktierung des Anzeigeschmelzleiters so über die Feder erfolgt, dass sie, im mittels des Anzeigeschmelzleiters gespanntem Zustand, die dieser Deckplatte zugewandte Lagerplatte/Messerhalteplatte des Messerkontaktes der Sicherung kontaktiert. Die Kontaktierung kann hierbei auf unterschiedliche Art und Weise erfolgen. Geschieht die Stromeinspeisung in den Sicherungseinsatz über denjenigen Messerkontakt, der der Feder zugewandt ist, führt ein Auslösen der Sicherung dazu, dass dieser Messerkontakt nach wie vor unter Spannung steht. Allerdings ist der Messerkontakt, der in einen Aufnahmekontakt eingesteckt ist, in aller Regel gegen unbefugtes Berühren gesichert. Damit das Anzeigeelement nicht unter Spannung steht, sieht eine bevorzugte Weiterbildung der Erfindung vor, dass es bei ausgelöster Sicherung freigeschaltet ist.

Die Freischaltung des Anzeigeelementes erfolgt insbesondere dadurch, dass der innere Parallelschenkel der Feder in eine Vertiefung der Deckplatte eingesetzt ist. Die elektrische Kontaktierung erfolgt über den Übergangsbereich von äußerem Schenkel der Feder und dem die beiden parallelen Schenkel der Feder verbindenden Diagonalabschnitt der Feder, wobei dieser Übergangsbereich insbesondere wulstartig ausgebildet ist. Bei gespanntem Anzeigeschmelzleiter kontaktiert der Wulst die Lagerplatte des Messerkontaktes, während bei durchtrenntem Anzeigeschmelzleiter die Kontaktierung im Bereich des Wulstes aufgehoben wird.

Die Ausbildung der Vertiefung der Deckplatte ist zudem unter dem Aspekt der optimalen Positionierung der Feder, insbesondere bei deren Montage zu sehen. Bei Anpassung der Aufnahmefläche der Vertiefung und der Fläche des inneren Parallelschenkels ist nur eine Bewegung der Feder in der Ebene der Vertiefung, bei geringem Spiel möglich.

Wird Strom hingegen von der anderen Seite eingespeist, ist nach dem Auslösen der Sicherung der der Feder zugewandte Messerkontakt spannungsfrei. In diesem Fall kann die Feder durchaus so gestaltet sein, dass sie mit ihrem inneren Schenkel dauerhaft die Lagerplatte des Messerkontaktes kontaktiert.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen erfindungswesentlich sind.

In den Figuren ist die Erfindung anhand mehrerer Ausführungsformen dargestellt, ohne auf diese beschränkt zu sein. Es zeigt:
- Figur 1: eine erste Ausführungsform des erfindungsgemäßen Sicherungseinsatzes mit isolierter Grifflasche, in einem Mittellängsschnitt, bei nicht ausgelöstem Zustand der Sicherung,
- Figur 2: eine Detaildarstellung des in Figur 1 veranschaulichten Sicherungseinsatzes,
- Figur 3: den in Figur 1 gezeigten Sicherungseinsatz bei ausgelöster Sicherung,
- Figur 4: eine Detaildarstellung der ausgelösten Sicherung entsprechend der Darstellung in Figur 2,
- Figur 5: für eine zweite Ausführungsform mit isolierter Grifflasche des Sicherungseinsatzes, in einer Stirnansicht,
- Figur 6: einen Längsmittelschnitt des in Figur 5 dargestellten Sicherungseinsatzes, bei ausgelöster Sicherung,
- Figur 7: einen Bereich des in Figur 6 gezeigten Sicherungseinsatzes, bei nicht ausgelöster Sicherung,
- Figur 8: eine dritte Ausführungsform des Sicherungseinsatzes, mit spannungsführender Grifflasche, in einem Längsmittelschnitt, bei nicht ausgelöster Sicherung,
- Figur 9: ein Detail des Sicherungseinsatzes in vergrößerter Darstellung,
- Figur 10: eine Stirnansicht des Sicherungseinsatzes und
- Figur 11: einen Längsmittelschnitt des Sicherungseinsatzes gemäß Figur 8, allerdings bei ausgelöster Sicherung.

Der in Figur 1 gezeigte NH-Sicherungseinsatz 1 besteht im wesentlichen aus einem hohl ausgebildeten Gehäuse 2 aus isolierendem Material, dessen beiden Enden mit Deckplatten 3 und 4 aus isolierendem Material verschlossen sind. Zwischen den Deckplatten 3 und 4 und dem Gehäuse 2 sind Dichtplatten 5 gehalten. Die Verbindung der Deckplatten und Dichtplatten mit dem Gehäuse 2 erfolgt über nicht gezeigte Schrauben. Schlitzförmige Öffnungen in den Deckplatten und Dichtplatten durchsetzen Kontaktmesser 6 und 7, die eine Baueinheit mit Messerhalteplatten 8 und 9 bilden. Diese liegen, innerhalb des Gehäuses 2 angeordnet, an den Deckplatten 3 und 4 an. Mit Ansätzen der Kontaktmesser 6 und 7, die gegenüber den Messerhalteplatten 8 und 9 vorspringen, ist ein Arbeitsschmelzleiter 10 elektrisch leitend verbunden. Elektrisch parallel und beabstandet zu dem Arbeitsschmelzleiter 10 ist durch das Gehäuse 2 ein als Draht ausgebildeter Anzeigeschmelzleiter 11 geführt. Die elektrische Kontaktierung des Anzeigeschmelzleiters 11 im Bereich des Kontaktmessers 6 ist beliebig, kann beispielsweise über deren Messerhalteplatte 8 erfolgen. Die elektrische Kontaktierung des Anzeigeschmelzleiters 11 im Bereich seines anderen Endes, somit im Bereich der Messerhalteplatte 9, wird weiter unten näher beschrieben.

Der durch das Gehäuse 2 und die Dichtplatten 5 sowie Deckplatten 3 und 4 begrenzte Innenraum des Sicherungseinsatzes ist mit Löschsand gefüllt.

Das Gehäuse 2 ist im Bereich der Deckplatte 4 mit einer stirnseitigen Ausnehmung 12 versehen. Das Gehäuse 2 weist im Bereich des der Deckplatte 3 zugewandten Endes der stirnseitigen Ausnehmung 12 einen Durchbruch 13 nach außen auf, der beispielsweise Kreisquerschnitt besitzt. In der Flucht der stirnseitigen Ausnehmung ist die Deckplatte 4 mit einem diese durchsetzenden Schlitz 14 versehen. An diesen schließt sich auf der dem Gehäuse 2 abgewandten Seite eine flächige Vertiefung 15 an, die bis zur Lagerplatte 9 reicht. Im Bereich der Lagerplatte 9 ist diese durch ein schmales Fenster 16 im vertieften Bereich der Deckplatte 4 zugänglich. Im übrigen reicht die Deckplatte 4 bis zum Kontaktmesser 7. Zwischen dem Fenster 16 und dem Schlitz 14 ist die Deckplatte 4 mit einem stärker vertieften Bereich 17 versehen, wobei der diesem Bereich zugewandte Wandschnitt 18 der Deckplatte 4, zumindest auf der dem Fenster 16 zugewandten Seite, durch einen Vorsprung 19 begrenzt ist.

Das in diesem Bereich angeordnete Anzeigeelement 20 besteht aus Metallblech und weist einen Mantelabschnitt 21, einen senkrecht zu diesem abgebogenen äußeren Schenkel 22, einen von diesem Schenkel 22 auf den Mantelabschnitt 21 gerichteten diagonalen Schenkel 23 und einen mit diesem verbundenen, inneren Schenkel 24, der parallel zum äußeren Schenkel 22 angeordnet ist, auf. Der Übergang vom Schenkel 22 zum Schenkel 23 erfolgt damit nicht als spitzwinklige Knickstelle, sondern in Art eines verdickten Wulstes 25, der auf das Fenster 16 zugerichtet ist.

Bei dem beschriebenen Anzeigeelement 20 ist der mit der Stirnfläche des Sicherungseinsatzes 1 in Wirkverbindung bringbare Stirnabschnitt als Z-förmige Feder ausgebildet, die durch die Schenkel 22, 23 und 24 gebildet ist. Der Mantelabschnitt 21 hingegen ist dem Mantel des Sicherungseinsatzes 1 zugeordnet.

Der Anzeigeschmelzleiter 11 durchsetzt nicht näher veranschaulichte Löcher in den Schenkeln 22, 23 und 24. Montiert wird das Anzeigeelement 20 von außen, indem bei durch die Schenkel 22, 23 und 24 gefädeltem Anzeigeschmelzleiter 11, der eine nicht veranschaulichte Bohrung in der Deckplatte 4 durchsetzt, der Mantelabschnitt 21 des Anzeigeelementes 20 in die stirnseitige Ausnehmung 12 eingesteckt wird. Beim Spannen der Feder des Anzeigeelementes 20 durch Einwirken auf den Schenkel 22 werden die Schenkel 22, 23 und 24 gegeneinander bewegt, wie es in den Figuren 1 und 2 veranschaulicht ist, und es befindet sich der Mantelabschnitt 21 in seiner vollständig in die stirnseitige Ausnehmung 12 eingeschobenen Position. In dieser Stellung wird der im Bereich der anderen Deckplatte 3 fixierte Anzeigeschmelzleiter 11 mit seinem der Feder zugewandten Ende mittels Schneid-Klemm-Technik mit dem Schenkel 22 verbunden.

In der eingeschobenen Position deckt der Mantelabschnitt 21 im Bereich seines freien Endes den Durchbruch 13 im Gehäuses 2 ab. In diesem Bereich ist der Mantelabschnitt 21, dem Durchbruch 13 zugewandt, mit einer Farbmarkierung versehen, beispielsweise rot markiert. Auch der äußere Schenkel 22 und der diesem zugewandte sichtbare Teil des ausgefahrenen Mantelabschnitts 21 können auf der dem Gehäuse 2 abgewandten Seite eine Farbmarkierung aufweisen, beispielsweise rot ausgebildet sein, so dass sie als Melderbauteile auffallen.

Bei angezogenem Anzeigeschmelzleiter 11 kontaktiert der Wulst 25 die Lagerplatte 9. Der innere Schenkel 24 der Feder ist im vertieften Bereich 17 der aus isolierendem Material bestehende Deckplatte 4 geführt und insbesondere über den Vorsprung 19 zum Kontaktmesser 7 hin positioniert. In dieser Position ragt der Stirnabschnitt der Feder nicht aus dem vertieften Bereich 17.

Der Mantelabschnitt 21 ist in einem Abstand von der Deckplatte 4, der der Bewegung des Mantelabschnitts 21 beim Auslösen der Sicherung, somit dem Durchbrennen des Anzeigeschmelzleiters 11 und dem Entspannen der Feder entspricht, mit einer Ausbiegung 27 versehen, die somit aus der Ebene der Blattfeder ragt. Bei weitgehend entspannter Feder und damit dem ausgelösten Zustand des Sicherungseinsatzes, wie er in den Figuren 3 und 4 veranschaulicht ist, gelangt das verschobene Anzeigeelement 20 mit der Ausbiegung 27 gegen die Deckplatte 4 im Bereich des Schlitzes 14, so dass der Mantelabschnitt 21 sich nicht weiter aus der stirnseitigen Ausnehmung 12 herausbewegen kann. Hierbei wird die Farbmarkierung des Mantelabschnitts 21 aus dem Bereich des Durchbruchs 13 herausbewegt und damit, im Bereich des Mittenmelders, der ausgelöste Zustand der Sicherung signalisiert.

Beim Auslösen der Sicherung und damit Durchschmelzen von Arbeitsschmelzleiter 10 und Anzeigeschmelzleiter 11 wird der Wulst 25 des Anzeigeelementes 20 von der Lagerplatte 9 des Kontaktmessers 7 wegbewegt, so dass das Anzeigeelement 20 spannungsfrei geschaltet wird. Selbst dann, wenn über das Kontaktmesser 7 Strom eingespeist wird, ist dieser Bereich des Sicherungseinsatzes somit spannungsfrei. Das in einen Aufnahmekontakt eingesteckte Kontaktmesser 7 ist ohnehin mit einer nicht gezeigten Isolierung, beispielsweise einer Abdeckhaube gegen unbefugtes Berühren gesichert.

Die Ausführungsform nach den Figuren 5 bis 7 unterscheidet sich von derjenigen nach den Figuren 1 und 4 nur dadurch, dass zwischen den Schenkeln 22 und 23 kein Wulst 25 gebildet ist, die aus isolierendem Material bestehende Deckplatte 4 keinen Vorsprung 19 aufweist und stattdessen der innere Schenkel 24 länger ist. Der Schenkel 24 ist mit einem geformten, gut kontaktierenden Ende 28 versehen, das die Lagerplatte 9 im Bereich des Fensters 16 kontaktiert. Um den spannungsführenden Anzeigeschmelzleiter 11 beim eingesetztem Sicherungseinsatz 1 zu isolieren, ist eine Kunststoffabdeckung 29 vorgesehen, die auf den äußeren Schenkel 22 aufgesteckt oder in die Vertiefung 15 eingesetzt ist. Bei ausgelöster Sicherung verbleibt bei dieser Ausführungsform allerdings das Anzeigeelement 20 in leitender Verbindung mit der Lagerplatte 9 des Kontaktmessers 7. Diese Ausführungsform findet insbesondere dann Verwendung, wenn Strom über das Kontaktmesser 6 eingespeist wird und demzufolge beim Auslösen der Sicherung das Kontaktmesser 7 spannungslos ist.

Die Ausführungsform nach den Figuren 8 bis 11 unterscheidet sich von den beiden zuerst beschriebenen Ausführungsformen dadurch, dass leitende Deckplatten 3 und 4 vorgesehen sind. Infolgedessen liegt der innere Schenkel 24 unmittelbar an der Deckplatte 4 an. Sie weist keine Vertiefung 15 auf. Diese Ausführungsform stellt die baulich am einfachsten gestaltete dar. Bei dieser Gestaltung ist der Schenkel 24 vorzugsweise mit einem geformten, gut kontaktierenden Ende versehen.

Bei den beschriebenen Ausführungsformen bezeichnen der Einfachheit halber dieselben Bezugsziffem in Aufbau oder Funktion übereinstimmende Bauteile.

## Patentansprüche

1. Sicherungseinsatz (1 ), insbesondere für Niederspannungs-Hochleistungs-Sicherungen (NH-Sicherungen), mit einem in einem Gehäuse (2) angeordneten Arbeitsschmelzleiter (10) und mit einer Anzeigeeinrichtung, die ein Anzeigeelement (20) an der Stirnseite und an der Mantelfläche des Sicherungseinsatzes (1 ) aufweist, wobei das Anzeigeelement (20) von einem im Gehäuse (2) angeordneten, elektrisch parallel zum Arbeitsschmelzleiter (10) angeordneten Anzeigeschmelzleiter (11 ) in vorgespannter Lage fixiert ist, der an einem Stirnabschnitt (22, 23, 24) des Anzeigeelements (20) angreift, wobei der Stirnabschnitt (22, 23, 24) an einer das Gehäuse (2) verschließenden Deckplatte (4) anliegt, wobei der Stirnabschnitt (22, 23, 24) als Feder ausgebildet ist, die eine Z-Form aufweist, wobei die parallelen Schenkel (22, 24) der Feder parallel zu der Deckplatte angeordnet sind **dadurch gekennzeichnet, dass** der Stirnabschnitt lose an der das Gehäuse verschließenden Deckplatte an liegt und eine Einrichtung (27) zum Begrenzen der Verschiebung des Anzeigeelements (20) beim Auslösen der Sicherung vorgesehen ist.

2. Sicherungseinsatz nach Anspruch 1, **dadurch gekennzeichnet, dass** der äußere parallele Schenkel (22) und/oder ein sichtbarer Bereich des Mantelabschnitts (21) der Feder außen mit einer Farbmarkierung versehen ist.

3. Sicherungseinsatz nach Anspruch 1 oder 2, **dadurch gekennzeichnet, dass** die Feder (21, 22, 23, 24) als gebogene Blattfeder aus Metall ausgebildet ist.

4. Sicherungseinsatz nach einem der Ansprüche 1 bis 3, **dadurch gekennzeichnet, dass** das Gehäuse (2) mit einer stirnseitigen Ausnehmung (12) versehen ist, die der Mantelabschnitt (21) des Anzeigeelements (20 durchsetzt, wobei das Gehäuse (2) im Bereich der stirnseitigen Ausnehmung (12) eine Durchbrechung (13) nach außen aufweist, und ein Signalbereich des Mantelabschnitts (21) bei gespanntem Anzeigeschmelzleiter (11) im Bereich der Durchbrechung (13) angeordnet ist.

5. Sicherungseinsatz nach einem der Ansprüche 1 bis 4, **dadurch gekennzeichnet, dass** das Anzeigeelement (20) einstückig ausgebildet ist.

6. Sicherungseinsatz nach einem der Ansprüche 1 bis 5, **dadurch gekennzeichnet, dass** im Bewegungsweg des Mantelabschnitts (21), bei sich entspannender Feder, ein Anschlag (27) zum Begrenzen des Wegs des Mantelabschnitts (21) vorgesehen ist.

7. Sicherungseinsatz nach einem der Ansprüche 1 bis 6, **dadurch gekennzeichnet, dass** der Mantelabschnitt (21) mit einem seitlichen Vorsprung (27) versehen ist, der in Wirkverbindung mit der Deckplatte (4) oder einer zwischen der Deckplatte (4) und dem Gehäuse (2) angeordneten Dichtplatte (5) bringbar ist.

8. Sicherungseinsatz nach einem der Ansprüche 1 bis 7, **dadurch gekennzeichnet, dass** der Stirnabschnitt (22, 23, 24) des Anzeigeelements (20) als Blattfeder und der Mantelabschnitt (21) des Anzeigeelements (20) als mit dem äußeren parallelen Schenkel (22) verbundener Schieber ausgebildet ist.

9. Sicherungseinsatz nach einem der Ansprüche 1 bis 8, **dadurch gekennzeichnet, dass** der innere parallele Schenkel (24) der Feder (22, 23, 24) in eine Vertiefung (15) der Deckplatte (4) eingesetzt ist.

10. Sicherungseinsatz nach einem der Ansprüche 1 bis 9, **dadurch gekennzeichnet, dass** die Deckplatte (4) nichtleitend ist.

11. Sicherungseinsatz nach Anspruch 10, **dadurch gekennzeichnet, dass** die elektrische Kontaktierung des Anzeigeschmelzleiters (11) über die Feder (22, 23, 24) erfolgt, die in gespanntem Zustand eine Lagerplatte (9) eines Messerkontaktes (7) des Sicherungseinsatzes kontaktiert.

12. Sicherungseinsatz nach Anspruch 10 oder 11, **dadurch gekennzeichnet, dass** die elektrische Kontaktierung des Anzeigeelements (20) bei ausgelöster Sicherung freigeschaltet ist.

13. Sicherungseinsatz nach einem der Ansprüche 1 bis 12, **dadurch gekennzeichnet, dass** das Anzeigeelement (20) mit einer Ausformung (25, 28) versehen ist, die die Lagerplatte (9) kontaktiert.

14. Sicherungseinsatz nach einem der Ansprüche 10 bis 13, **dadurch gekennzeichnet, dass** die Feder (22, 23, 24) in gespanntem Zustand mittels einer Abdeckung (29) abgedeckt ist.

## Claims

1. Fuse link (1), more particularly one for low-voltage high-breaking-capacity fuses (l.v.h.b.c. fuses), having a working fuse-element (10) arranged in a box (2) and having an indicator device which features an indicator element (20) on the end face and on the lateral surface of the fuse link (1), the indicator element (20) being fixed in a pre-tensioned position by an indicator fuse-element (11) which is arranged in the box (2) in an electrically parallel arrangement to the working fuse-element (10), and acting on one end portion (22, 23, 24) of the indicator element (20), the end portion (22, 23, 24) resting against a cover panel (4) which closes the box (2), and the end portion (22, 23, 24) being configured as a spring in the shape of a Z, with the parallel limbs (22, 24) of the spring being arranged parallel to the cover panel,
**characterised in that** the end portion rests loosely against the cover panel which closes the box (2), and a device (27) is provided for limiting the displacement of the indicator element (20) whenever the fuse is tripped.

2. Fuse link according to claim 1, **characterised in that** the outer parallel limb (22) and/or a visible area of the lateral portion (21) of the spring is colour coded on the outside.

3. Fuse link according to claim 1 or 2, **characterised in that** the spring (21, 22, 23, 24) is configured as a bent leaf spring made from metal.

4. Fuse link according to any one of claims 1 to 3, **characterised in that** the box (2) is provided with an end recess (12) through which the lateral portion (21) of the indicator element (20) passes, the box (2) incorporating an opening (13) to the outside in the region of the recess (12) in the end face, and a signalling zone of the lateral portion (21) is disposed in the region of the opening (13) when the indicator fuse-element (11) is under tension.

5. Fuse link according to any one of claims 1 to 4, **characterised in that** the indicator element (20) is configured in one piece.

6. Fuse link according to any one of claims 1 to 5, **characterised in that** a stop (27) for limiting the path of the lateral portion (21) is provided in the path travelled by the lateral portion (21) as the spring is relaxing.

7. Fuse link according to any one of claims 1 to 6, **characterised in that** the lateral portion (21) is provided with a lateral projection (27) which can be operatively linked to the cover panel (4) or to a sealing panel (5) arranged between the cover panel (4) and the box (2).

8. Fuse link according to any one of claims 1 to 7, **characterised in that** the end portion (22, 23, 24) of the indicator element (20) is configured as a leaf spring and the lateral portion (21) of the indicator element (20) as a slide connected to the outer parallel limb (22).

9. Fuse link according to any one of claims 1 to 8, **characterised in that** the inner parallel limb (24) of the spring (22, 23, 24) is set in a depression (15) in the cover panel (4).

10. Fuse link according to any one of claims 1 to 9, **characterised in that** the cover panel (4) is non-conductive.

11. Fuse link according to claim 10, **characterised in that** electrical contact for the indicator fuse element (11) is made via the spring (22, 23, 24), which in the tensioned state makes the contact with a bearing plate (9) on a blade contact (7) of the fuse link.

12. Fuse link according to claim 10 or 11, **characterised in that** the electrical contact in respect of the indicator element (20) is isolated from the supply when the fuse has been tripped.

13. Fuse link according to any one of claims 1 to 12, **characterised in that** the indicator element (20) is provided with a shaped area (25, 28) which makes the contact with the bearing plate (9).

14. Fuse link according to any one of claims 10 to13, **characterised in that** in the tensioned state the spring (22, 23, 24) is covered by means of a guard (29).

## Revendications

1. Cartouche de fusible (1), en particulier pour des coupe-circuits basse tension à haut pouvoir de coupure (coupe-circuits BT), comprenant un fil fusible de travail (10) disposé dans un boîtier (2) et comprenant un mécanisme de signalisation, qui présente un élément de signalisation (20) sur le côté frontal et sur la surface latérale de la cartouche de fusible (1), l'élément de signalisation (20) étant fixé à l'état polarisé via un fil fusible de signalisation (11) disposé dans le boîtier (2) et parallèlement, du point de vue électrique, au fil fusible de travail (10), le fil fusible de signalisation agissant sur une section frontale (22, 23, 24) de l'élément de signalisation (20), la section frontale (22, 23, 24) venant s'appliquer contre une plaque de recouvrement (4) fermant le boîtier (2), la section frontale (22, 23, 24) étant réalisée à la manière d'un ressort qui présente la forme d'un Z, les branches parallèles (22, 24) du ressort étant disposées parallèlement à la plaque de recouvrement, **caractérisée en ce que** la section frontale vient se disposer sans être serrée contre la plaque de recouvrement fermant le boîtier et un mécanisme (27) étant prévu pour limiter le déplacement de l'élément de signalisation (20) lors de la fusion du fusible.

2. Cartouche de fusible selon la revendication 1, **caractérisée en ce que** la branche parallèle externe (22) et/ou une zone visible de la section de surface latérale (21) du ressort sont munies, à l'extérieur, d'un repère de couleur.

3. Cartouche de fusible selon la revendication 1 ou 2, **caractérisée en ce que** le ressort (21, 22, 23, 24) est réalisé sous la forme d'un ressort à lame plié en métal.

4. Cartouche de fusible selon l'une quelconque des revendications 1 à 3, **caractérisée en ce que** le boîtier (2) est muni d'un évidement frontal (12) qui traverse la section de surface latérale (21) de l'élément de signalisation (20), le boîtier (2) présentant une perforation (13) orientée vers l'extérieur dans la zone de l'évidement frontal (12) et une zone de signalisation de la section de surface latérale (21) étant disposée, à l'état polarisé du fil fusible de signalisation (11), dans la zone de la perforation (13).

5. Cartouche de fusible selon l'une quelconque des revendications 1 à 4, **caractérisée en ce que** l'élément de signalisation (20) est réalisé en une seule pièce.

6. Cartouche de fusible selon l'une quelconque des revendications 1 à 5, **caractérisée en ce que**, dans la voie de déplacement de la section de surface latérale (21), lorsque le ressort est détendu, on prévoit une butée (27) pour limiter la voie de la section de surface latérale (21).

7. Cartouche de fusible selon l'une quelconque des revendications 1 à 6, **caractérisée en ce que** la section de surface latérale (21) est munie d'une saillie latérale (27) qui peut être amenée en liaison de travail avec la plaque de recouvrement (4) ou avec une plaque d'étanchéisation (5) disposée entre la plaque de recouvrement (4) et le boîtier (2).

8. Cartouche de fusible selon l'une quelconque des revendications 1 à 7, **caractérisée en ce que** la section frontale (22, 23, 24) de l'élément de signalisation (20) est réalisée sous la forme d'un ressort à lame et la section de surface latérale (21) de l'élément de signalisation (20) est réalisée sous la forme d'un coulisseau relié à la branche parallèle externe (22).

9. Cartouche de fusible selon l'une quelconque des revendications 1 à 8, **caractérisée en ce que** la branche parallèle interne (24) du ressort (22, 23, 24) vient s'insérer dans un renfoncement (15) de la plaque de recouvrement (4).

10. Cartouche de fusible selon l'une quelconque des revendications 1 à 9, **caractérisée en ce que** la plaque de recouvrement (4) est de type non conducteur.

11. Cartouche de fusible selon la revendication 10, **caractérisée en ce que** la mise en contact électrique du fil fusible de signalisation (11) a lieu via le ressort (22, 23, 24) qui, à l'état tendu, entre en contact avec une plaque de support (9) d'un contact en couteau (7) de la cartouche de fusible.

12. Cartouche de fusible selon l'une quelconque des revendications 10 ou 11, **caractérisée en ce que** la mise en contact électrique de l'élément de signalisation (20) est supprimée lors de la fusion du fusible.

13. Cartouche de fusible selon l'une quelconque des revendications 1 à 12, **caractérisée en ce que** l'élément de signalisation (20) est muni d'une déformation (25, 28) qui entre en contact avec la plaque de support (9).

14. Cartouche de fusible selon l'une quelconque des revendications 10 à 13, **caractérisée en ce que** le ressort (22, 23, 24) à l'état tendu, est recouvert d'un recouvrement (29).
